# DEMANDE DE BREVET EUROPEEN

(11) **EP 0 297 997 A1**
(43) Date de publication de la demande: **04.01.1989**
(21) Numéro de dépôt: 88401738.5
(22) Date de dépôt: 04.07.1988
(51) Int. Cl.: D04B 35/12, D04B 15/40, B65H 63/08

(54) **Dispositif pour la détection de fin de bobine de fil pour machines à tricoter**

(71) Demandeur: Piechowicz, Richard, F-95100 Argenteuil (FR); Mehnana, Nourredine, F-92600 Asnieres (FR); Dudzik, Waclaw, F-95100 Argenteuil (FR)
(72) Inventeur: Piechowicz, Richard, F-95100 Argenteuil (FR); Mehnana, Nourredine, F-92600 Asnieres (FR); Dudzik, Waclaw, F-95100 Argenteuil (FR)

(57) **Abrégé**

La présente invention se rapporte d'une façon générale à un dispositif de détection de fin de bobines de fils pour machines à tricoter comportant :
- Un bâti 8 ou 17 supportant la bobine de fil et possédant une lame souple 9 ou 16 agissant de manière à créer du côté diamétralement opposé à leur position une surface de référence afin que le groupe d'éléments détecteur du boitier 13 puissent suivre cette surface pour permettre de déclencher, par l'intermédiaire du stylet 10 en contact avec la bobine de fil à "mesurer" et ayant un contrepoids 11 qui"l'appelle" par l'axe 12 et le libère. Un tambour tronqué 21 fixé sur l'axe 12 par la vis 22 va toucher la lamelle 23 fixée sur le boitier 13 par 24, les sorties de fils 14 permettent la connexion sur la machine. Le type de fonctionnement de la machine importe peu, puisque ce dispositif permet de fonctionner en mode NO ou NF.

## Description

La présente invention se rapporte d'une façon générale à un dispositif sur les machines à tricoter pour détecter la fin de bobines de fil.

Considérons une machine à tricoter, se référer à la figure I, sachant que dans son principe de fonctionnement, la couronne 1 tourne autour du Bâti 2 et du corps d'aiguilles 3 aspirant le fil 4 qui se dévide par le dessus avec tout un système de protections électriques propre à la machine tels que :
- Tendeurs de fils 5, Guide de fil 6 jusqu'au corps d'aiguille 3 pour y être travaillé.

La Couronne 1 supporte des plateaux 7 pour recevoir les bobines de fil et peut en contenir une centaine. Sur ces plateaux, les bobines de fils sont "chargées" afin d'alimenter la machine à tricoter.

Notre objet est de proposer un dispositif en vue générale Fig. II afin d'éliminer la surveillance d'alimentation de fil des machines à trictoer; le dispositif représente un bâti 8 s'insérant sur le plateau 7 (fig.I) et supportant la bobine de fil, la lame souple 9 est chargée de plaquer la bobine de fil posée dessus lorsque celle-ci se dévide et afin de proposer au stylet 10 diamétralement opposé, une surface de référence sur la bobine de fil pour la détection.

Mécaniquement, ceci est effectué par le mouvement de bas en haut du stylet 10, qui est mû par le retour du contrepoids 11 en rotation sur l'axe 12 lorsque le stylet 10 est libéré par la bobine de fil se vidant.

La partie électrique se situe dans le boitier 13 dans lequel se trouve le système de contacteur ainsi que la sortie pour câblage 14. Ce boitier 13 est fixé sur la machine à tricoter par l'élément 19.

D'une même manière, mais d'un procédé différent, est proposé fig.III un bâti 17 muni d'une lame souple 16 librement introduite dans le bâti 17 chargée de pousser la languette mobile 18 insérée elle aussi dans le bâti 17 et ceci dans le même principe que la fig. V pour créer une surface de référence pour la détection du côté diamétralement opposé à la languette mobile 18.

Fig. IV. Le boitier 13 avec son support 19 qui se fixe sur la machine à tricoter par la vis de fixation 20 comprend le principe du dispositif : le stylet 10 de par sa libération par le fil qui disparait, va être reappelé par le contrepoids 11 autour de l'axe 12 qui, lui-même solidaire du tambour 21 tronqué en sa circooférence, afin de laisser à l'utilisateur la possibilité de régler la course en normalement ouvert ou normalement fermé du stylet 10 suivant le type de machine sur laquelle il connectera le dispositif de détection de fin de bobines de fil.

Le tambour tronqué 21 fixé sur l'axe 12 par la vis 22 permet de cette manière de régler indépendamment de tous paramètres de réglage de course (0 /2) la fonction NF ou NO du détecteur, la lamelle 23 fixée sur le boitier 13 par la vis 24 entrant en contact avec le tambour tronqué 21 qui sort les informations à traiter grâce aux points de connexion 14 extérieurs au boitier 13.
1/ DISPOSITIF de détection de fin de bobine de fil pour machine à tricoter caractérisé en ce qu'il comporte un groupe d'éléments nécessaires à cette fonction :
   Un bâti 8 recevant la bobine de fil avec faces en pente, prenant place et fixé solidairement sur le plateau 7, possédant une lame souple 9 fixé sur le bâti 8, chargée de plaquer la bobine de fil afin de créer du côté diamétralement opposé une surface de référence.
   D'une manière différente, un bâti 17 avec faces en pente dans lequel est introduit librement une lame souple 16 qui repousse une languette mobile 18 cu côté diamétralement opposé à la surface de référence choisie.
   Un boitier 13 comprenant le système détecteur est supporté par l'élément 19 qui lui-même se fixe sur la machine à tricoter grâce à sa vis 20. Ce boitier 13 possède un stylet 10 qui est maintenu par la présence du fil de la bobine et libère lorsque le fil disparait par l'action du contrepoids 11 autour de l'axe 12. Cet axe 12 fixé solidairement au tambour tronqué 21 par la vis 22 permet un réglage en NF ou NO suivant le type de machine. Contact entre la lamelle 23 fixé sur le boitier 13 par la vis 24 et le tambour tronqué 21.
   Le réglage du début de contact NO ou de fin de contact NF sur la plage 0 /2 est libre et sans contrainte. Les connecteurs 14 permettent le câblage sur tout type de machine à tricoter.
2/ DISPOSITIF de détection de fin de bobines de fil pour machines à tricoter selon la revendication 1 caractérisée en ce qu'il comporte :
   - 1 Bâti 8 avec faces en pente possédant une lame souple 9 permettant l'assis: de la bobine de fil de manière à créer du côté diamétralement opposé à la lame souple 9 une surface de référence pour le détecteur.
3/ DISPOSITIF de détection de fin de bobines de fil pour machine à tricoter selon la revendication 1 :
   - 1 Bâti 17 avec faces en pente dans lequel est introduit librement une lame souple 16 permettant de repousser une languette mobile 18 insérée dans le Bâti 17 et ce de manière à créer en position diamétralement opposée à la languette mobile 18 une surface de référence.
4/ DISPOSITIF de détection de fin de bobine de fil pour machines à tricoter selon la revendication 1 caractérisée en ce qu'il comporte :
   - Un boitier 13 et son support 19 fixé sur la machine à tricoter par la vis 20, comprenant un stylet 10 prisonnier sous le fil de la bobine, ou libéré si celle-ci se vide. Un contrepoids 11 à l'extrémité du stylet 10 le rappelle par l'intermédiaire de l'axe 12; l'axe 12 fixé au tambour tronqué 21 par la vis 22 fait contact ou non suivant son réglage avec la lamette 23 fixée sur le boitier 13 par la vis 24.
5/ DISPOSITIF de détection de fin de bobine de fil pour machine à tricoter selon la revendication 4 caractérisé en ce qu'il comporte un stylet 11 en contact avec la bobine de fil lorsque celle-ci est encore utilisable aux yeux de l'utilisateur de par son réglage de positionnement du support 19 par la vis 20 sur la machine à tricoter pour définir une distance de la circonférence de la bobine de fil et l'axe de celle-ci afin de déterminer le seuil de déclenchement du dispositif de détecteur.
6/ DISPOSITIF de détection de fin de bobine de fil pour machines à tricoter selon la revendication 4 caractérisé en ce qu'il comporte un contrepoids 11 qui rappelle vers le haut le stylet 10 par l'intermédiaire de l'axe 12 lorsque le stylet 11 est libéré par l'absence de fil défini par le réglage de l'utilisateur.
7/ DISPOSITIF de détection de fin de bobines de fil pour machines à tricoter selon la revendication 4 caractérisé en ce qu'il comporte :
   - Un axe 12 mû par le rapport stylet 10 et contrepoids 11 et qui est solidaire d'un tambour tronqué 21 par la vis 22 , afin que la course de l'ensemble d'éléments, stylet 10, axe 12 et contrepoids 11 correspondent à la course du tambour tronqué 21 et de par là même, à définir le point de départ du stylet relatif à différentes hauteurs de bobine de fil prêtes à l'emploi et le point de seuil de déclenchement entre 0 et π /2
8/ DISPOSITIF de détection de fin de bobine de fil pour machines à tricoter selon la revendication 4 en ce qu'il comporte une lamelle 23 fixée sur le boitier 13 par la vis 24 permettant avec les éléments connexions extérieures 14 d'apporter les informations désirées.
9/ DISPOSITIF de détecteur de fin de bobine de fil pour machines à tricoter selon la revendication 7 caractérisé en ce qu'il comporte un tambour tronqué 21 réglable sur l'axe 12 par la vis de fixation 22 qui permet d'adapter ce dispositif à des machines possédant des protections électriques en normalement fermées ou normalement ouvertes.
10/ DISPOSITIF de détection de fil de bobine de fil pour machines à tricoter selon la revendication 8 en ce qu'il comporte une sortie informations, libre de tout traitement et permettant de multiples fonctions.

## Revendications

1/ DISPOSITIF de détection de fin de bobine de fil pour machine à tricoter caractérisé en ce qu'il comporte un groupe d'éléments nécessaires à cette fonction :
Un bâti 8 recevant la bobine de fil avec faces en pente, prenant place et fixé solidairement sur le plateau 7, possédant une lame souple 9 fixé sur le bâti 8, chargée de plaquer le bobine de fil afin de créer du côté diamétralement opposé une surface de référence.
D'une manière différente, un bâti 17 avec faces en pente dans lequel est introduit librement une lame souple 16 qui repousse une languette mobile 18 cu côté diamétralement opposé à la surface de référence choisie.
Un boitier 13 comprenant le système détecteur est supporté par l'élément 19 qui lui-même se fixe sur la machine à tricoter grâce à sa vis 20. Ce boitier 13 possède un stylet 10 qui est maintenu par la présence du fil de la bobine et libère lorsque le fil disparait par l'action du contrepoids 11 autour de l'axe 12. Cet axe 12 fixé solidairement au tambour tronqué 21 par la vis 22 permet un réglage en NF ou NO suivant le type de machine. Contact entre la lamelle 23 fixé sur le boitier 13 par la vis 24 et le tambour tronqué 21.
Le réglage du début de contact NO ou de fin de contact NF sur la plage 0 π /2 est libre et sans contrainte. Les connecteurs 14 permettent le câblage sur tout type de machine à tricoter.

2/ DISPOSITIF de détection de fin de bobines de fil pour machines à tricoter selon la revendication 1 caractérisée en ce qu'il comporte :
- 1 Bâti 8 avec faces en pente possédant une lame souple 9 permettant l'assise de la bobine de fil de manière à créer du côté diamétralement opposé à la lame souple 9 une surface de référence pour le détecteur.

3/ DISPOSITIF de détection de fin de bobines de fil pour machine à tricoter selon la revendication 1 :
- 1 Bâti 17 avec faces en pente dans lequel est introduit librement une lame souple 16 permettant de repousser une languette mobile 18 insérée dans le Bâti 17 et ce de manière à créer en position diamétralement opposée à la languette mobile 18 une surface de référence.

4/ DISPOSITIF de détection de fin de bobine de fil pour machines à tricoter selon la revendication 1 caractérisée en ce qu'il comporte :
- Un boitier 13 et son support 19 fixé sur la machine à tricoter par la vis 20, comprenant un stylet 10 prisonnier sous le fil de la bobine, ou libéré si celle-ci se vide. Un contrepoids 11 à l'extrémité du stylet 10 le rappelle par l'intermédiaire de l'axe 12; l'axe 12 fixé au tambour tronqué 21 par la vis 22 fait contact ou non suivant son réglage avec la lamette 23 fixée sur le boitier 13 par la vis 24.

5/ DISPOSITIF de détection de fin de bobine de fil pour machine à tricoter selon la revendication 4 caractérisé en ce qu'il comporte un stylet 11 en contact avec la bobine de fil lorsque celle-ci est encore utilisable aux yeux de l'utilisateur de par son réglage de positionnement du support 19 par la vis 20 sur la machine à tricoter pour définir une distance de la circonférence de la bobine de fil et l'axe de celle-ci afin de déterminer le seuil de déclenchement du dispositif de détecteur.

6/ DISPOSITIF de détection de fin de bobine de fil pour machines à tricoter selon la revendication 4 caractérisé en ce qu'il comporte un contrepoids 11 qui rappelle vers le haut le stylet 10 par l'intermédiaire de l'axe 12 lorsque le stylet 11 est libéré par l'absence de fil défini par le réglage de l'utilisateur.

7/ DISPOSITIF de détection de fin de bobines de fil pour machines à tricoter selon la revendication 4 caractérisé en ce qu'il comporte :
- Un axe 12 mû par le rapport stylet 10 et contrepoids 11 et qui est solidaire d'un tambour tronqué 21 par la vis 22 , afin que la course de l'ensemble d'éléments, stylet 10, axe 12 et contrepoids 11 correspondent à la course du tambour tronqué 21 et de par là même, à définir le point de départ du stylet relatif à différentes hauteurs de bobine de fil prêtes à l'emploi et le point de seuil de déclenchement entre 0 et π /2

8/ DISPOSITIF de détection de fin de bobine de fil pour machines à tricoter selon la revendication 4 en ce qu'il comporte une lamelle 23 fixée sur le boitier 13 par la vis 24 permettant avec les éléments connexions extérieures 14 d'apporter les informations désirées.

9/ DISPOSITIF de détecteur de fin de bobine de fil pour machines à tricoter selon la revendication 7 caractérisé en ce qu'il comporte un tambour tronqué 21 réglable sur l'axe 12 par la vis de fixation 22 qui permet d'adapter ce dispositif à des machines possédant des protections électriques en normalement fermées ou normalement ouvertes.

10/ DISPOSITIF de détection de fil de bobine de fil pour machines à tricoter selon la revendication 8 en ce qu'il comporte une sortie informations, libre de tout traitement et permettant de multiples fonctions.
